# EUROPÄISCHE PATENTSCHRIFT

(11) **EP 1 308 549 B1**
(45) Veröffentlichungstag und Bekanntmachung des Hinweises auf die Patenterteilung: **26.03.2008**
(21) Anmeldenummer: 02020625.6
(22) Anmeldetag: 13.09.2002
(51) Int. Cl.: D06C 5/00

(54) **Rundbreithalter zum Behandeln textiler Schlauchware**
Cylindrical spreader for treating tubular textile goods
Elargisseur cylindrique pour le traitement des matières textiles tubulaires

(30) Priorität: 31.10.2001 DE 10153691
(43) Veröffentlichungstag der Anmeldung: 07.05.2003
(73) Patentinhaber: LINDAUER DORNIER GESELLSCHAFT M.B.H, 88129 Lindau (DE)
(72) Erfinder: Strudel, Werner, 88049 Friedrichshafen (DE)
(74) Vertreter: Leske, Thomas

(56) Entgegenhaltungen:
- DE-A- 2 106 455
- DE-B- 2 935 374
- US-A- 4 446 632
- US-A- 5 884 376

## Beschreibung

Die Erfindung betrifft einen Rundbreithalter zum Behandeln textiler Schlauchware nach dem Oberbegriff von Patentanspruch 1.

Anlagen zum Behandeln von z.B. Schlauch-Wirkware sind mit wenigstens einem sogenannten, von außen gehaltenen Rundbreithalter ausgestattet, die die Schlauch-Wirkware von innen her z.B. dreieckig oder nahezu rund ausbreiten. In dieser ausgebreiteten Form wird die Schlauch-Wirkware über entsprechende Führungselemente des Rundbreithalters geführt.

Aus der DE 2106455 A ist ein Breithalter zur Behandlung von Schlauchware bekannt, bei der ein sich innerhalb der Schlauchware befindlicher Breithaltekörper aus elektromagnetischem Material durch ein Magnetfeld in der Schwebe gehalten wird. Bei dieser Breithaltevorrichtung ist es aufwändig, die Breithaltekörper innerhalb des Schlauchmaterials in die richtige Stellung im Magnetfeld zu bringen und dort zu halten. Des weiteren lässt sich dieser Breithalter nur für einen Durchmessers der Schlauchware verwenden, weil die Breithaltekörper starr und nicht verstellbar ausgeführt sind.

Auch die US 4 446 632 A beschreibt einen innerhalb der Schlauchware angeordneten Rundbreithalter, der durch magnetische Kräfte in einer Betriebsposition gehalten wird. Allerdings lässt sich auch dieser Rundbreithalter wegen seiner starren Konstruktion nicht an verschiedene Durchmesser der Schlauchware anpassen und ist dadurch auf einen sehr kleinen Anwendungsbereich begrenzt.

Ein weiterer, aus der DE 29 35 374 C2 bekannter Rundbreithalter ist bereits derartweiterentwickelt, dass er auf verschiedene Warendurchmesser einstellbar ist. Dieser Rundbreithalter besitzt, um diesen bei geringem Flächendruck zwischen einem Einlaufteil und einem den Breithalter stützenden ersten Abstützelement einerseits und zwischen einem Auslaufteil und einem den Breithalter stützenden zweiten Abstützelement andererseits in einer schwebenden Lage zu halten, an den Enden des zentralen Trägers jeweils einen sich in Längsrichtung verjüngenden Körper als ein Ein- bzw. Auslaufteil. Sowohl dem Einlaufteil als auch dem Auslaufteil ist ein der Form des sich verjüngenden Körpers angepasstes und den Körper zum Teil umgreifendes Abstützelement angeordnet, das mit auf dem Umfang verteilten und in den als Warenführungsspalt ausgebildeten Zwischenraum zum Ein- bzw. Auslaufteil hin mündenden Austrittsöffnungen für ein den Breithalter stützendes Strömungsmittel ausgerüstet ist.
Das schwebende Halten des Breithalters unter Ausbildung und Aufrechterhaltung eines hinreichend großen Warenführungsspaltes erfordert einen relativ hohen Aufwand an technischen Mitteln, erfordert relativ leistungsstarke, druckerzeugende Pumpen, um eine Flächenpressung zwischen den zusammenwirkenden Körpern und den Stützelementen zu unterbinden und schließlich müssen die strömenden Druckmittel im Bereich des Warenführungsspaltes durch die Schlauchware selbst hindurchtreten, was die Struktur der auszubringenden Schlauchware nachhaltig beeinträchtigen kann.

Der Erfindung liegt die Aufgabe zugrunde, einen Rundbreithalter der bekannten Gattung derart weiterzubilden, dass während des kontinuierlichen Warendurchlaufs sowohl im Einlaufbereich als auch im Auslaufbereich des Rundbreithalters Flächenpressungen ausgeschlossen sind und infolge dessen die Struktur der Schlauchware unbeeinträchtigt bleibt.

Die Aufgabe wird erfindungsgemäß durch einen Rundbreithalter gemäß dem Anspruch 1 gelöst.

Aufgrund dessen, dass sich gleichnamige Magnetpole abstoßen, wird ein Luftspalt zwischen den magnetbestückten Schlauchware-Einlaufteil und dem das Einlaufteil umgreifenden magnetbestückten Teil einerseits und dem magnetbestückten Schlauchware-Auslaufteil und den das Auslaufteil umgreifenden magnetbestückten Teil andererseits erzeugt. Durch diesen Luftspalt kann die Schlauchware ungehindert hindurch gezogen werden.

Die mit den vorgenannten Teilen bestückten Magnete können in weiterer Ausgestaltung der Erfindung Permanentmagnete oder Elektromagnete sein.
Denkbar ist, dass z.B. das Einlauf- und Auslaufteil mit Permanentmagneten bestückt ist und das das Einlauf- und Auslaufteil umgreifende Teil mit Elektromagneten bestückt ist.

Die Magnete der einzelnen Teile können integraler Bestandteil der Teile sein oder die einzelnen Teile können selbst aus magnetischem oder magnetisierbarem Material bestehen oder als Elektromagnete ausgebildet sein.

Zur Behandlung von Schlauchware verschiedener Materialdicken kann es vorteilhaft sein, den ein- und ausgangsseitigen Warenführungsspalt in der Breite zu verstellen. Zu diesem Zwecke besteht das das Ein- und Auslaufteil umgreifende Teil aus wenigstens einem ersten annähernd segmentartig ausgebildeten Teil eines Ringes und aus einem zweiten annähernd segmentartig ausgebildeten Teil eines Ringes.
Jedes Ringteil steht dann mit geeigneten Stellmitteln in Wirkverbindung.

Je nach der Art der zu behandelnden Schlauchware kann, wie bereits vorstehend erwähnt, der Warenführungsspalt in der Breite einstellbar sein.
Die Veränderung der Breite des Warenführungsspaltes erfordert, dass entweder die Permanentmagnete stark genug sind oder dass die Stärke der magnetischen Kräfte veränderbar ist. Dies wird in weiterer Ausgestaltung der Erfindung dadurch erreicht, dass wenigstens die Magnete der das Einlauf- und das Auslaufteil umgreifenden Teile Elektromagnete sind, deren Feldstärke veränderlich ist.

Mit der erfindungsgemäßen Lösung wird in vorteilhafter Weise erreicht, dass die ausgebreitete Schlauch-Wirkware im Behandlungsprozess, sei es durch flüssige oder gasförmige Behandlungsmittel, im Bereich des Ein- und Auslaufs des Rundbreithalters in ihrer Struktur keine Beeinträchtigung erfährt.

Die Erfindung sei nachstehend anhand eines Ausführungsbeispiels näher erläutert.

Es zeigen:
- Figur 1: einen Rundbreithalter mit den wareneinlauf- und warenauslaufseitigen magnetischen Teilen,
- Figur 2: eine Schnittdarstellung nach der Linie A-A der wareneinlaufseitigen magnetischen Teile in rotationssymmetrischer Ausführung und
- Figur 3: eine Schnittdarstellung nach der Linie A-A der wareneinlaufseitigen magnetischen Teile in ovaler Ausführung.

Gemäß Figur 1 und 2 besitzt der Rundbreithalter 1 auf der Einlaufseite der Schlauchware 2 ein kegelstumpfförmiges Einlaufteil 7.
Gemäß Figur 1 und 3 besitzt der Rundbreithalter 1 auf der Einlaufseite der Schlauchware 2 ein ovales Einlaufteil 7a.
Auf der Auslaufseite der Schlauchware 2 ist ein Auslaufteil 8 mit dem zentralen Träger 3 verbunden. Das Auslaufteil 8 besteht hier beispielsweise aus zwei miteinander verbundenen kegelstumpfförmigen oder ovalen Körpern.
In dem wareneinlaufseitig des Rundbreithalters vorhandenen kegelstumpfförmigen Endstück 7 sind Magnete gleicher Polarität integriert. Das kegelstumpfförmige Endstück 7 ist von wenigstens einem ersten und einem zweiten Halbringsegment 10, siehe auch Figur 2, unter Ausbildung eines Warenführungsspaltes 11 umgriffen. Die beiden Halbringsegmente 10 bilden mit Magneten bestückte Teile aus, die zusammen einen kegelig gestalteten Durchgang als Gegenstück zu den kegelstumpfförmigen oder ovalen Endstück schaffen.
Die Magnete der bestückten Teile 10 sind gleicher Polarität.
In dem warenauslaufseitig des Rundbreithalters vorhandenen Auslaufteil 8 sind Magnete gleicher Polarität integriert. Das Auslaufteil 8 ist von wenigstens einem ersten und einem zweiten halbringartigen Körper 12 radial unter Ausbildung eines Warenführungsspaltes 13 umgriffen, dessen Innenkontur annähernd spiegelbildlich zur Außenkontur des Auslaufteils 8 ausgebildet ist.
Der Körper 12 ist mit Magneten gleicher Polarität ausgerüstet.

In dem Falle, dass auch der Warenführungsspalt 13 einstellbar sein soll, sind die beiden halbringartig ausgebildeten Körper 12 über geeignete Mittel mit einer hier nicht dargestellten Stelleinrichtung verbunden.

Die strukturelle Ausbildung des Rundbreithalters 1 ist bekannt, so dass hier nicht im Detail darauf eingegangen werden muss.

Zur radialen Verstellung des Rundbreithalters 1 steht dieser mit einer an sich bekannten Hubvorrichtung 9 in Verbindung. Im vorliegenden Beispiel bildet der ringartig ausgebildete Körper 12 das Verbindungsmittel zwischen der Hubvorrichtung 9 und dem Rundbreithalter 1.

## Patentansprüche

1. Rundbreithalter (1) zum Behandeln textiler Schlauchware (2), umfassend:
• einen zentralen, teleskopartig ausgebildeten Träger (3), mit welchem in wenigstens einer ersten und einer zweiten vertikalen Ebene radial spreizbare Abstützungen (4) verbunden sind,
• von den Abstützungen (4) getragene Streben (5) mit die Schlauchware (2) führenden Führungselementen (6),
• wenigstens ein an einem ersten Ende des Trägers (3) angeordnetes Schlauchware-Einlaufteil (7) und
• wenigstens ein an einem zweiten Ende des Trägers (3) angeordnetes Schlauchware-Auslaufteil (8), und wobei
• sowohl das wenigstens eine Schlauchware-Einlaufteil (7) als auch das wenigstens eine Schlauchware-Auslaufteil (8) erste mit Magneten bestückte Teile sind,
• ein zweites mit Magneten bestücktes Teil (10), welches das Schlauchware-Einlaufteil (7) unter Ausbildung eines Warenführungsspaltes (11) umgreift,
• ein zweites mit Magneten bestücktes Teil (12) welches das Schlauchware-Auslaufteil (8) unter Ausbildung eines Warenführungsspaltes (13) umgreift,
• **dadurch gekennzeichnet, dass** wahlweise eines der zweiten Teile (10,12) mit einer Hubeinrichtung (9) zur radialen Verstellung des Rundbreithalters (1) verbunden ist.
und wobei die Magnete der Teile (7,10;8,12) gleiche Polarität aufweisen.

2. Rundbreithalter nach Anspruch 1, **dadurch gekennzeichnet, dass** die Magnete der Einlaufteile (7, 10) und Auslaufteile (8, 12) Permanentmagnete sind.

3. Rundbreithalter nach Anspruch 1, **dadurch gekennzeichnet, dass** die Magnete der der Einlaufteile (7, 10) und Auslaufteile (8, 12) Elektromagnete sind.

4. Rundbreithalter nach Anspruch 1, **dadurch gekennzeichnet, dass** die Magnete der des Einlaufteils (7) und Auslaufteils (8) Permanentmagnete sind und die Magnete der zweiten Teile (10;12) Elektromagnete sind.

5. Rundbreithalter nach Anspruch 1, **dadurch gekennzeichnet, dass** zur Änderung des Warenführungsspaltes (11,13) die zweiten Teile (10,12) relativ zu dem Einlaufteil (7) und Auslaufteil (8) in ihrer Position veränderbar sind.

6. Rundbreithalter nach Anspruch 1, **dadurch gekennzeichnet, dass** das Einlaufteil (7) und Auslaufteil (8) rotationssymmetrische Körper sind, die eine zur Ausbildung des Warenführungsspaltes (11,13) in Richtung der Warenführung verlaufende, geeignete Außenkontur aufweisen.

7. Rundbreithalter nach Anspruch 1, **dadurch gekennzeichnet, dass** das Einlaufteil (7) und Auslaufteil (8) ovale Körper (7a) sind, die eine zur Ausbildung des Warenführungsspaltes (11,13) in Richtung der Warenführung verlaufende, geeignete Außenkontur aufweisen.

8. Rundbreithalter nach Anspruch 1, **dadurch gekennzeichnet, dass** die zweiten Teile (10,12) eine zur Außenkontur des Ein laufteils (7) und Auslaufteils (8) spiegelbildliche Innenkontur besitzen.

9. Rundbreithalter nach Anspruch 1, **dadurch gekennzeichnet, dass** die Einlaufteile (7,10) und die Auslaufteile (8,12) identisch gestaltet sind.

10. Rundbreithalter nach Anspruch 1, **dadurch gekennzeichnet, dass** die Einlaufteile (7,10) und die Auslaufteile (8,12) verschieden gestaltet sind.

11. Rundbreithalter nach Anspruch 3, **dadurch gekennzeichnet, dass** die Stärke der elektromagnetischen Kräfte veränderbar ist.

12. Rundbreithalter nach Anspruch 4, **dadurch gekennzeichnet, dass** bei einer Kombination von Teilen einerseits mit Elektromagneten und andererseits mit Permanentmagneten die Stärke der elektromagnetischen Kräfte veränderbar ist.

13. Rundbreithalter nach Anspruch 1, **dadurch gekennzeichnet, dass** wenigstens der Verlauf der Kontur des Waren führungs spaltes (13) am Auslaufteil so ausgebildet ist, dass der Rundbreithalter sowohl in axialer als auch in radialer Richtung fixiert ist.

## Claims

1. Circular expander (1) for treating tubular textile goods (2), comprising:
• a central, telescopically slidable support (3), to which are connected bracing elements (4) that are radially extendable in at least a first and a second vertical plane,
• struts (5) carried by the bracing elements (4) and having guide elements (6) guiding the tubular goods (2),
• at least one tubular goods inlet part (7) arranged at a first end of the support (3), and
• at least one tubular goods outlet part (8) arranged at a second end of the support (3), and wherein
• both the at least one tubular goods inlet part (7) and the at least one tubular goods outlet part (8) are first parts fitted with magnets,
• a second part (10) fitted with magnets, which encompasses the tubular goods inlet part (7) to form a goods guide opening (11),
• a second part (12) fitted with magnets, which encompasses the tubular goods outlet part (8) to form a goods guide opening (13),
• **characterised in that**
• selectively one of the second parts (10 or 12) is connected to a lifting mechanism (9) for radial adjustment of the circular expander (1), and wherein
• the magnets of the tubular goods inlet part (7), of the tubular goods outlet part (8) and of the two second parts (10, 12) have the same polarity.

2. Circular expander according to claim 1, **characterised in that** the magnets of the tubular goods inlet part (7), of the tubular goods outlet part (8) and of the two second parts (10,12) are permanent magnets.

3. Circular expander according to claim 1, **characterised in that** the magnets of the tubular goods inlet part (7), of the tubular goods outlet part (8) and of the two second parts (10,12) are electromagnets.

4. Circular expander according to claim 1, **characterised in that** the magnets of the tubular goods inlet part (7) and of the tubular goods outlet part (8) are permanent magnets and the magnets of the two second parts (10,12) are electromagnets.

5. Circular expander according to claim 1, **characterised in that** to change the goods guide opening (11, 13), the positions of the second parts (10, 12) relative to the tubular goods inlet part (7) and to the tubular goods outlet part (8) are alterable.

6. Circular expander according to claim 1, **characterised in that** the tubular goods inlet part (7) and the tubular goods outlet part (8) are rotationally symmetrical bodies, which, to form the goods guide opening (11, 13), have a suitable external contour running in the direction of the goods guidance.

7. Circular expander according to claim 1, **characterised in that** the tubular goods inlet part (7) and the tubular goods outlet part (8) are oval bodies (7a), which, to form the goods guide opening (11, 13), have a suitable external contour running in the direction of the goods guidance.

8. Circular expander according to claim 1, **characterised in that** the second parts (10, 12) have an inner contour that is the mirror image of the external contour of the tubular goods inlet part (7) and of the tubular goods outlet part (8).

9. Circular expander according to claim 1, **characterised in that** the tubular goods inlet part (7) and the tubular goods outlet part (8) as well as the two second parts (10, 12) are each of identical configuration.

10. Circular expander according to claim 1, **characterised in that** the tubular goods inlet part (7) and the tubular goods outlet part (8) as well as the two second parts (10, 12) are each of different configuration.

11. Circular expander according to claim 3, **characterised in that** the strength of the electromagnetic forces is alterable.

12. Circular expander according to claim 4, **characterised in that** in the case of a combination of parts on the one hand having electromagnets and on the other hand having permanent magnets, the strength of the electromagnetic forces is alterable.

13. Circular expander according to claim 1, **characterised in that** at least the course of the contour of the goods guide opening (13) at the tubular goods outlet part (8) is constructed so that the circular expander is fixed both in an axial and in a radial direction.

## Revendications

1. Ecarteur arrondi (1) permettant de traiter des tricots tubulaires textiles (2), comportant :
- un support (3) configuré de manière télescopique, centralisé, auquel sont reliés, au moins dans un premier et un deuxième plans verticaux, des éléments d'appui (4) pouvant être écartés radialement,
- des barres de renfort (5) supportées par les éléments d'appui (4), avec des éléments de guidage (6) guidant le tricot tubulaire (2),
- au moins un élément d'admission du tricot tubulaire (7) disposé au niveau d'une première extrémité du support (3) et
- au moins un élément d'évacuation du tricot tubulaire (8) disposé au niveau de la deuxième extrémité du support (3), et dans lequel
- aussi bien le au moins un élément d'admission du tricot tubulaire (7) que le au moins un élément d'évacuation de tricot tubulaire (8) sont des premiers éléments dotés d'aimants,
- il est prévu un deuxième élément (10) doté d'aimants, qui enveloppe l'élément d'admission du tricot tubulaire (7) en formant une fente de guidage de tricot (11),
- il est prévu un deuxième élément doté d'aimants (12), qui enveloppe l'élément d'évacuation du tricot tubulaire (8) en formant une fente de guidage du tricot (13),
**caractérisé en ce que**, au choix l'un des deuxièmes éléments (10, 12) est relié à un dispositif de levage (9) permettant de décaler radialement l'écarteur arrondi (1),
et moyennant quoi les aimants des éléments (7, 10 ; 8,12) présentent la même polarité.

2. Ecarteur arrondi selon la revendication 1, **caractérisé en ce que** les aimants des éléments d'admission (7, 10) et des éléments d'évacuation (8, 12) sont des aimants permanents.

3. Ecarteur arrondi selon la revendication 1, **caractérisé en ce que** les aimants des éléments d'admission (7, 10) et des éléments d'évacuation (8, 12) sont des électroaimants.

4. Ecarteur arrondi selon la revendication 1, **caractérisé en ce que** les aimants de l'élément d'admission (7) et de l'élément d'évacuation (8) sont des aimants permanents, et les aimants des deuxièmes éléments (10, 12) sont des électroaimants.

5. Ecarteur arrondi selon la revendication 1, **caractérisé en ce que**, afin de faire varier la fente de guidage du tricot (11, 13), on peut modifier la position des deuxièmes éléments (10, 12) par rapport à l'élément d'admission (7) et à l'élément d'évacuation (8).

6. Ecarteur arrondi selon la revendication 1, **caractérisé en ce que** l'élément d'admission (7) et l'élément d'évacuation (8) sont des corps symétriques en rotation, qui présentent un contour externe approprié s'étendant en direction du guide du tricot afin de former la fente de guidage du tricot (11, 13).

7. Ecarteur arrondi selon la revendication 1, **caractérisé en ce que** l'élément d'admission (7) et l'élément d'évacuation (8) sont des corps ovales (7a), qui présentent un contour externe approprié, s'étendant en direction du guide du tricot afin de former la fente de guidage du tricot (11, 13).

8. Ecarteur arrondi selon la revendication 1, **caractérisé en ce que** les deuxièmes éléments (10, 12) possèdent un contour interne symétrique par rapport au contour externe de l'élément d'admission (7) et de l'élément d'évacuation (8).

9. Ecarteur arrondi selon la revendication 1, **caractérisé en ce que** les éléments d'admission (7, 10) et les éléments d'évacuation (8, 12) sont configurés de manière identique.

10. Ecarteur arrondi selon la revendication 1, **caractérisé en ce que** les éléments d'admission (7, 10) et les éléments d'évacuation (8, 12) sont agencés de manière différente.

11. Ecarteur arrondi selon la revendication 3, **caractérisé en ce que** l'intensité des forces électromagnétiques peut varier.

12. Ecarteur arrondi selon la revendication 4, **caractérisé en ce que**, lorsque les éléments sont combinés d'une part à des électroaimants et d'autre part à des aimants permanents, l'intensité des forces électromagnétiques peut varier.

13. Ecarteur arrondi selon la revendication 1, **caractérisé en ce qu'**au moins l'évolution du contour de la fente de guidage du tricot (13) sur l'élément d'évacuation est configurée de telle sorte que l'écarteur arrondi est fixe aussi bien dans la direction axiale que dans la direction radiale.
